# EUROPÄISCHE PATENTSCHRIFT

(11) **EP 1 749 923 B1**
(45) Veröffentlichungstag und Bekanntmachung des Hinweises auf die Patenterteilung: **21.11.2012**
(21) Anmeldenummer: 06010158.1
(22) Anmeldetag: 17.05.2006
(51) Int. Cl.: D21D 5/02, D21D 5/26

(54) **Apparat zur Behandlung einer Faserstoffsuspension**
Apparatus for treating a fibrous suspension
Dispositif pour traiter une suspension de fibres

(30) Priorität: 04.08.2005 DE 102005036671
(43) Veröffentlichungstag der Anmeldung: 07.02.2007
(73) Patentinhaber: Voith Patent GmbH, 89522 Heidenheim (DE)
(72) Erfinder: Binder, Erwin, 89522 Heidenheim (DE); Gommel, Axel, 88214 Ravensburg (DE); Selbherr, Anton, 78315 Radolfzell (DE)

(56) Entgegenhaltungen:
- EP-A1- 0 473 354
- EP-A1- 1 215 335
- DE-C1- 10 233 364

## Beschreibung

Die Erfindung betrifft einen Apparat gemäß dem Oberbegriff des Anspruchs 1.

Bekanntlich wird der zur Papiererzeugung benötigte Papierfaserstoff zunächst auf der Papiermaschine in der sogenannten Stoffaufbereitung behandelt. Bei einer Mehrzahl der in diesem Anlagenteil der Papierfabrik durchzuführenden Prozessschritte werden die Fasern in Suspension, insbesondere einer wässrigen Suspension, mit einem Fasergehalt zwischen 0,5 und 8 % behandelt und bearbeitet. Ein Großteil dieser Prozessschritte wird in geschlossenen Apparaten, die also einem geschlossenen System angehören, durchgeführt.

Apparate der eingangs genannten Art können z.B. Drucksortierer sein, bei denen - wie an sich bekannt - die zu behandelnde Faserstoffsuspension mit Hilfe einer anliegenden Druckdifferenz durch ein Nasssieb, z.B. einen Siebzylinder, auch Siebkorb genannt, hindurchgepumpt wird. Dabei wird ein Teil der Faserstoffsuspension an den Öffnungen des Siebes abgewiesen und durch eine separate Öffnung aus dem Gehäuse entfernt. Um zu verhindern, dass das Sieb durch Fasern oder abgewiesene Störstoffe verstopft, wird ein Rotor dicht an diesem vorbei bewegt.

Aus den Publikationen D1 102 33 364 C1 und EP-A1-1 215 335 sind Drucksortierer bekannt, bei denen die zugeführte Suspensionsströmung nach dem Eintritt in das Gehäuse von einem mit Öffnungen versehenen Rotor erfasst und nach dem Passieren der Öffnungen gegen feststehende Statorelemente gedrückt werden.

Apparate dieser Art können auch so gestaltet sein, dass sie zur Entlüftung bzw. Entgasung der Faserstoffsuspension dienen. Dabei wird mit Hilfe des Rotors die Suspension in eine schnelle Rotation versetzt, wodurch sich infolge der dabei auftretenden Zentrifugalkräfte Gase - insbesondere Luft - im Zentrum anreichern und dann durch eine geeignete Öffnung entfernt werden. Entlüftungsapparate dieser Art sind geeignet, aufwändige vakuumbetriebene Entgasungsbehälter zu ersetzen. Sie können mit besonderem Vorteil direkt vor einer druckerhöhenden Stoffpumpe angeordnet sein, die die Suspension zur nächsten Behandlungsstufe weiterfördert.

Die zum Antrieb des Rotors eingesetzte Antriebsleistung ist selbstverständlich ein Kostenfaktor beim Betrieb eines solchen Apparates.

Es ist Aufgabe dieser Erfindung, Apparate der oben genannten Art so zu verbessern, dass der zum Antrieb erforderliche Energiebedarf sinkt, ohne dass dadurch nachteilige Folgen für den gewünschten Effekt des Apparates eintreten.

Diese Aufgabe wird an einem Apparat gemäß dem Oberbegriff des Anspruchs 1 durch die im Kennzeichen dieses Anspruchs genannten Merkmale gelöst.

Die genannten Maßnahmen tragen wesentlich dazu bei, Apparate, die zur Faserstoffbehandlung bestimmt sind, hydraulisch zu optimieren. Dabei ist nicht an Pumpen oder Turbinen gedacht, die bekanntlich seit langem unter rein hydraulischen Gesichtspunkten gestaltet werden, bei denen also die Optimierung des energetischen Wirkungsgrades Tradition hat.

Bei der Erfindung wird die von der vorgeschalteten Pumpe stammende Druckenergie verlustarm in Bewegungsenergie umgewandelt. Störende und Energie verzehrende Wirbel werden weitgehend vermieden oder zumindest reduziert.

Die Erfindung und ihre Vorteile werden erläutert an Hand von Zeichnungen. Dabei zeigen:
- Figur 1:: Einen Entlüftungsapparat als Beispiel für die Erfindung;
- Figur 2:: Eine andere Ansicht auf einen ähnlichen Apparat wie in Fig. 1 dargestellt;
- Fig. 3+4:: zwei verschiedene Ausführungsformen von erfindungsgemäßen Leitelementen;
- Fig. 5: einen erfindungsgemäßen Entlüftungsapparat mit einem variierten Leitelement;
- Fig. 6: einen erfindungsgemäß ausgestalteten Drucksortierer, Ansicht von oben;
- Fig. 7: einen dem der Fig. 6 ähnlichen Drucksortierer in Seitenansicht.

Die in Fig. 1 gezeigte Ausführungsform für einen erfindungsgemäßen Apparat dient als Entlüftungsapparat. Diese Darstellung enthält zwar keine konstruktiven Details, macht aber die Funktion eines solchen Apparates ausreichend deutlich. In einem feststehenden Gehäuse 1 ist ein trommelförmiger Rotor 2 angeordnet, dessen Innenraum mit einer zu entgasenden Flüssigkeit, insbesondere einer Papierfasersuspension S, versorgt wird. Er dient dazu, die eingeströmte Faserstoffsuspension S in eine Rotationsströmung zu versetzen. Das Gehäuse 1 dieses Apparates weist einen rotationssymmetrischen, in diesem Falle zylindrischen Teil auf, in dem der Rotor 2 konzentrisch angeordnet ist. Aus dem Einlauf 4, der hier im Zentrum des Gehäuses 1 mündet, gelangt die zugegebene Flüssigkeit radial nach außen strömend durch ein hydraulisch wirkendes Leitelement 3. Dieses ist typischerweise ringförmig aufgebaut und ebenfalls konzentrisch mit dem Rotor 2 angeordnet. Es weist mehrere Schaufeln auf und ist unten geschlossen, so dass sich zwischen den Schaufeln 6 Kanäle 5 bilden. Diese leiten die eingeströmte Fasersuspension radial nach außen und versetzen sie dabei in Rotation, deren Drehsinn gleich dem der durch den Rotor 2 erzeugten Rotationsströmung ist. Die Wirkung des Rotors 2 kann durch darin angebrachte mitrotierende Schaufeln oder Mitnehmerleisten 12 verstärkt werden.

In Folge der Zentrifugalkräfte legt sich die Flüssigkeit an die Innenwand des Rotors 2 an, wobei das darin enthaltene Gas 7, insbesondere die Luft, radial nach innen abwandert. In der Regel bildet sich eine Trennfläche zwischen der Flüssigkeit und dem Gas 7. Durch ein zentrales Entgasungsrohr 8 kann das Gas 7 abgeführt bzw. abgesaugt werden. Bei kontinuierlichem Betrieb dieser Entgasungsvorrichtung können z.B. durch eine Eingangsdrossel 9 die Betriebsverhältnisse so geregelt werden, dass sich ein stetiger Flüssigkeitsstrom vom Einlauf 4 zum Auslauf 10 bildet.

Beim trommelförmigen Rotor 2 ist hier im Bereich des Auslaufs 10 die Wand flüssigkeitsdurchlässig ausgeführt, z.B. durch Anbringung von Öffnungen 11 in diesem Bereich. Der Auslauf 10 ist mit Vorteil tangential angebracht, in der Weise, dass die Rotationsströmung der an dieser Stelle entgasten Flüssigkeit einen Druckaufbau im Auslauf 10 herbeiführt. Die Öffnungen 11 in der Wand des Rotors 2 sind so groß, dass sie nicht zu einer Sortierung der entgasten Flüssigkeit führen, also keinen Feststoffrejekt bilden können.

Der in Fig. 1 gezeigte Apparat kann auch zur Entfernung von Leichtschmutz aus einer Faserstoffsuspension S eingesetzt werden. Bekanntlich kann insbesondere bei der Aufbereitung von Altpapier ein Anteil von solchen Störstoffen, z.B. Schaumstoffteilchen aus Kunststoff ("Styropor") enthalten sein, der sich auf Grund der Zentrifugalkräfte zentral ansammelt. Er lässt sich dann durch ein entsprechend gestaltetes Leichtstoffabzugsrohr abziehen, das gleich ist oder ähnlich dem Entgasungsrohr 8 der Fig. 1.

Fig. 2 zeigt den oberen Teil eines erfindungsgemäßen Entlüftungsapparates in Ansicht von oben. Das Leitelement 3 enthält gemäß dieser Darstellung ein ringförmig gestaltetes Leitelement 3, in dem sich hier insgesamt acht Leitschaufeln 6 befinden, die im Wesentlichen ebene Leitflächen haben. Um den gewünschten Zweck erfüllen zu können, nämlich die einströmende Faserstoffsuspension in Rotation zu versetzen, sind diese Leitschaufeln 6 schräg gegenüber dem Radius angestellt. Zwischen den Leitschaufeln 6 liegen die Kanäle 5, durch die die einströmende Suspension S radial nach außen geführt und dabei in Rotation versetzt wird.

Das Leitelement ist durch eine Oberwand 13 und eine gegenüber liegende Unterwand 14 abgeschlossen, wie z.B. die Fig. 3 und 4 deutlich machen. Zwischen der Oberwand 13 und der Unterwand 14 befinden sich die Leitschaufeln 6. Es ist möglich, Oberwand 13 und Unterwand 14 als ebene parallele koaxiale Scheiben auszuführen, wobei natürlich die Oberwand 13 mit einer zentralen Durchlassöffnung 15 für die zuströmende Suspension versehen sein muss. Wird - wie in Fig. 4 gezeigt - die Oberwand 13 (oder in anderen Fällen die Unterwand 14) mit einer gewölbten Innenkontur versehen, so führt das dazu, dass sich der Abstand zur gegenüber liegenden Wand und damit auch die Höhe der Strömungskanäle 5 nach außen hin verkleinert. Das hat den Vorteil, dass bei Betrieb des Apparates die Strömungsgeschwindigkeit radial von innen nach außen nicht zu sehr abnimmt oder eventuell sogar vergrößert wird.

Es kann weitere Vorteile bringen, die Leitschaufeln 6' des Leitelementes 3' (siehe Fig. 5) gekrümmt auszuführen, um dadurch unerwünschte Wirbel zu verhindern. Außerdem zeigt diese Darstellung in Fig. 5, dass die Dicke der Leitschaufeln 6' des Leitelementes 3' nach außen hin zunimmt, mit dem Vorteil einer Abnahme des Strömungsquerschnittes. Auf diesen Aspekt wurde bereits eingegangen.

Eine weitere vorteilhafte Ausführungsform der Erfindung stellt ein Drucksortierer dar, wie er in der Fig. 6 an einem Beispiel gezeigt wird. Er weist ein Sieb 17, z.B. einen Siebkorb, auf, um z.B. Störstoffe aus der Suspension zurückzuhalten, die dann durch einen Rejektauslass 18 aus dem Gehäuse 1' entfernt werden können. Die Funktionen eines solchen bei der Papiererzeugung eingesetzten Drucksortierers wurden bereits eingangs erläutert. Auch bei einem solchen Apparat kann durch Anwendung der Erfindung, insbesondere durch den Einsatz eines geeigneten Leitelementes 3 eine besonders verlustarme Umsetzung von hydraulischer Druckenergie in Bewegungsenergie vorgenommen werden. Dazu ist anzumerken, dass bei Drucksortierern eine Relativgeschwindigkeit zwischen Rotor und Suspension im Allgemeinen erwünscht ist, um die Räumwirkung des Rotors zu erhalten. Dennoch kann die Erfindung hier Vorteile bieten, insbesondere wenn eine erhöhte Luft- und/oder Leichtteilabscheidung erreicht werden soll. Störende Wirbel beim Beschleunigen der Suspension durch den Rotor können vermieden werden.

In den Fällen, bei denen der Zulauf in das Gehäuse des Drucksortierers zentral angeordnet ist, kann ähnlich vorgegangen werden, wie es bereits an Beispielen des Entlüftungsapparates (Fig. 1 bis 5) gezeigt wurde.

Bei anderen Drucksortierern erfolgt der Zulauf der zu sortierenden Suspension jedoch nicht zentral, sondern tangential oder radial (siehe z.B. Fig. 6 und 7). In solchen Fällen kann das Leitelement 3 im Zusammenwirken mit einem außen liegenden Ringkanal 16 eingesetzt werden, wobei dieser Ringkanal 16 im Wesentlichen rotationssymmetrisch zum Zentrum des Sortierers ausgebildet sein kann oder als Spiralgehäuse, wie es z.B. beim druckseitigen Auslauf von Kreiselpumpen bekannt ist.

## Patentansprüche

1. Apparat, insbesondere Entlüftungsapparat, Reinigungsapparat oder Drucksortierer, zur Behandlung einer Faserstoffsuspension (S) mit einem geschlossenen Gehäuse (1,1'), weiches mindestens einen Zulauf (4) für die in das Gehäuse einzuführende Faserstoffsuspension (S) sowie mindestens einen Auslauf (10) für die aus dem Gehäuse (1, 1') herauszuführende Faserstoffsuspension sowie
mindestens einen zentral angeordneten Rotor (2) aufweist, der geeignet ist, zumindest einen Teil der in das Gehäuse (1) eingeführten Faserstoffsuspension (S) in eine Rotationsströmung zu versetzen, wobei sich im Gehäuse (1, 1') mindestens ein hydraulisch wirkendes Leitetement (3, 3') befindet, welches eine Mehrzahl von gegenüber dem Radius des Leitelementes schräg gestellten Leitschaufeln (6, 6') aufweist, wobei das Leitelement (3, 3') geeignet ist, die durch den Zulauf (4) in das Gehäuse (1) einströmende Faserstoffsuspension (S) so in Rotation zu versetzen, dass der Drehsinn dieser Rotation dem Drehsinn der durch den Rotor (2) erzeugten Rotationsströmung entspricht,
**dadurch gekennzeichnet,**
**dass** das Leitelement (3) durch eine Oberwand (13, 13') und eine gegenüber liegende Unterwand (14) abgeschlossen ist und sich zwischen Oberwand (13) und Unterwand (14) die Leitschaufeln (6, 6') befinden.

2. Apparat nach Anspruch 1,
**dadurch gekennzeichnet,**
**dass** das Gehäuse (1, 1') einen rotationssymmetrischen, insbesondere zylindrischen, Teil hat.

3. Apparat nach Anspruch 2,
**dadurch gekennzeichnet,**
**dass** der zylindrische Teil eine senkrechte Mittellinie hat.

4. Apparat nach Anspruch 2,
**dadurch gekennzeichnet,**
**dass** der zylindrische Teil eine waagerechte Mittellinie hat.

5. Apparat nach einem der voran stehenden Ansprüche,
**dadurch gekennzeichnet,**
**dass** der Apparat ein Drucksortierer ist, in dessen Gehäuse (1') mindestens ein, insbesondere zylindrisches, durch den Rotor von Verstopfungen frei gehaltenes Sieb (17) eingebaut ist und dass ein Rejektauslass (18) vorhanden ist zur Abführung der am Sieb (17) abgewiesenen Anteile der zugeführten Faserstoffsuspension.

6. Apparat nach einem der voran stehenden Ansprüche,
**dadurch gekennzeichnet,**
**dass** der Apparat ein zentrales Entgasungsrohr (8) aufweist, mit dem Gase (7), insbesondere Luft, welche sich in Folge der durch die Rotationsströmung erzeugten Zentrifugalkräfte zentral ansammeln, aus dem Apparat herausgeführt werden können.

7. Apparat nach Anspruch 6,
**dadurch gekennzeichnet,**
**dass** der Apparat eine Entgasungsvorrichtung für eine Papierfasersuspension ist.

8. Apparat nach Anspruch 7,
**dadurch gekennzeichnet,**
**dass** die Entgasungsvorrichtung ein feststehendes Gehäuse (1) aufweist, das einen trommelförmigen Rotor (2) umschließt, in dessen Innenraum die eingeströmte Faserstoffsuspension (S) in Rotation versetzt werden kann.

9. Apparat nach einem der Ansprüche 1 bis 5,
**dadurch gekennzeichnet,**
**dass** der Apparat ein zentrales Leichtstoffabzugsrohr enthält, mit dem Leichtstoffe, welche sich in Folge der durch die Rotationsströmung erzeugten Zentrifugalkräfte zentral ansammeln, aus dem Apparat herausgeführt werden können.

10. Apparat nach einem der voran stehenden Ansprüche,
**dadurch gekennzeichnet,**
**dass** das Leitelement (3, 3') ringförmig gestaltet und konzentrisch mit dem Rotor (2) angeordnet ist.

11. Apparat nach einem der voran stehenden Ansprüche,
**dadurch gekennzeichnet,**
**dass** die Leitschaufeln (6') gekrümmt sind.

12. Apparat nach einem der Ansprüche 1 bis 10,
**dadurch gekennzeichnet,**
**dass** die Leitschaufeln (6) im Wesentlichen ebene Leitflächen haben.

13. Apparat nach einem der voran stehenden Ansprüche,
**dadurch gekennzeichnet,**
**dass** die Anzahl der Leitschaufeln (6, 6') mindestens drei, vorzugsweise mindestens sechs, beträgt.

14. Apparat nach einem der voran stehenden Ansprüche,
**dadurch gekennzeichnet,**
**dass** Oberwand (13) und Unterwand (14) eben und parallel sind.

15. Apparat nach einem der voran stehenden Ansprüch 1 bis 13,
**dadurch gekennzeichnet,**
**dass** die Oberwand (13) oder die Unterwand eine gewölbte Innenkontur hat, die dazu führt, dass sich der Abstand zur Oberwand nach radial außen hin verkleinert.

16. Apparat nach einem der voran stehenden Ansprüche,
**dadurch gekennzeichnet,**
**dass** sich zwischen den Leitschaufeln (6, 6') Kanäle (5) befinden, deren Strömungsquerschnitt sich in Strömungsrichtung verkleinert.

17. Apparat nach einem der voran stehenden Ansprüche,
**dadurch gekennzeichnet,**
**dass** der Zulauf (4) tangential an das Gehäuse (1') angeschlossen ist.

18. Apparat nach einem der voran stehenden Ansprüche,
**dadurch gekennzeichnet,**
**dass** der Zulauf mit einem spiralförmigen Zulaufkanal verbunden ist, der sich radial außerhalb des Leitelementes (3, 3') befindet.

19. Apparat nach einem der Ansprüche 1 bis 16,
**dadurch gekennzeichnet,**
**dass** der Zulauf (4) zentral an das Gehäuse (1) angeschlossen ist.

## Claims

1. Apparatus, in particular de-aeration apparatus, cleaning apparatus or pressure screen, for treating a fibrous suspension (S), having a closed housing (1, 1') which has at least one feed (4) for the fibrous suspension (S) to be led into the housing and
at least one discharge (10) for the fibrous suspension to be led out of the housing (1, 1'), and
at least one centrally arranged rotor (2), which is suitable to impart a rotational flow to at least some of the fibrous suspension (S) led into the housing (1),
there being in the housing (1, 1') at least one hydraulically acting guide element (3, 3'), which has a plurality of guide vanes (6, 6') set at an angle with respect to the radius of the guide element,
the guide element (3, 3') being suitable to set the fibrous suspension (S) flowing into the housing (1) through the feed (4) rotating in such a way that the direction of this rotation corresponds to the direction of the rotational flow generated by the rotor (2),
**characterized in that**
the guide element (3) is sealed off by an upper wall (13, 13') and an opposite lower wall (14), and the guide vanes (6, 6') are located between upper wall (13) and lower wall (14).

2. Apparatus according to Claim 1,
**characterized in that**
the housing (1, 1') has a rotationally symmetrical part, in particular a cylindrical part.

3. Apparatus according to Claim 2,
**characterized in that**
the cylindrical part has a vertical centre line.

4. Apparatus according to Claim 2,
**characterized in that**
the cylindrical part has a horizontal centre line.

5. Apparatus according to one of the preceding claims,
**characterized in that**
the apparatus is a pressure screen, in the housing (1') of which there is installed at least one screen (17), in particular a cylindrical screen, kept free of blockages by the rotor, and **in that** there is a reject outlet (18) to lead away the components of the fibrous suspension fed **in that** are rejected on the screen (17).

6. Apparatus according to one of the preceding claims,
**characterized in that**
the apparatus has a central de-gassing pipe (8), with which gases (7), in particular air, which accumulate centrally as a result of the centrifugal forces generated by the rotational flow can be led out of the apparatus.

7. Apparatus according to Claim 6,
**characterized in that**
the apparatus is a de-gassing apparatus for a paper fibrous suspension.

8. Apparatus according to Claim 7,
**characterized in that**
the degassing apparatus has a stationary housing (1) which encloses a drum-shaped rotor (2), in the interior of which the fibrous suspension (S) that has flowed in can be set rotating.

9. Apparatus according to one of Claims 1 to 5,
**characterized in that**
the apparatus contains a central lightweight-material extraction pipe with which lightweight materials which accumulate centrally as a result of the centrifugal forces generated by the rotational flow can be led out of the apparatus.

10. Apparatus according to one of the preceding claims,
**characterized in that**
the guide element (3, 3') is annularly shaped and is arranged concentrically with the rotor (2).

11. Apparatus according to one of the preceding claims,
**characterized in that**
the guide vanes (6') are curved.

12. Apparatus according to one of Claims 1 to 10,
**characterized in that**
the guide vanes (6) have substantially flat guide surfaces.

13. Apparatus according to one of the preceding claims,
**characterized in that**
the number of the guide vanes (6, 6') is at least three, preferably at least six.

14. Apparatus according to one of the preceding claims,
**characterized in that**
upper wall (13) and lower wall (14) are flat and parallel.

15. Apparatus according to one of the preceding claims 1 to 13,
**characterized in that**
the upper wall (13) or the lower wall has a convexly curved internal contour, which leads to the distance to the upper wall reducing radially inwards.

16. Apparatus according to one of the preceding claims,
**characterized in that**
between the guide vanes (6, 6'), there are channels (5), the flow cross section of which decreases in the flow direction.

17. Apparatus according to one of the preceding claims,
**characterized in that**
the inlet (4) is connected to the housing (1') tangentially.

18. Apparatus according to one of the preceding claims,
**characterized in that**
the inlet is connected to a spiral inlet channel, which is located radially outside the guide element (3, 3').

19. Apparatus according to one of Claims 1 to 16,
**characterized in that**
the inlet (4) is connected to the housing (1) centrally.

## Revendications

1. Appareil, en particulier appareil de désaérage, appareil de nettoyage ou tamis sous pression, pour le traitement d'une suspension de fibres (S) avec un boîtier fermé (1, 1') qui présente au moins une entrée (4) pour la suspension de fibres (S) à introduire dans le boîtier ainsi qu'au moins une sortie (10) pour la suspension de fibres à faire sortir du boîtier (1, 1'), ainsi qu'au moins un rotor (2) disposé centralement, qui est adapté pour animer d'un mouvement d'écoulement en rotation au moins une partie de la suspension de fibres (S) introduite dans le boîtier (1), au moins un élément conducteur (3, 3') à action hydraulique se trouvant dans le boîtier (1, 1'), lequel présente une pluralité d'aubes directrices (6, 6') inclinées obliquement par rapport au rayon de l'élément conducteur, l'élément conducteur (3, 3') étant adapté pour mettre en rotation la suspension de fibres (S) entrant à travers l'entrée (4) dans le boîtier (1) de telle sorte que le sens de rotation de cette rotation corresponde au sens de rotation de l'écoulement en rotation produit par le rotor (2),
**caractérisé en ce que**
l'élément conducteur (3) est fermé par une paroi supérieure (13, 13') et une paroi inférieure (14) située en regard, et les aubes directrices (6, 6') se trouvent entre la paroi supérieure (13) et la paroi inférieure (14).

2. Appareil selon la revendication 1,
**caractérisé en ce que**
le boîtier (1, 1') a une partie à symétrie de révolution, notamment cylindrique.

3. Appareil selon la revendication 2,
**caractérisé en ce que**
la partie cylindrique a un axe médian vertical.

4. Appareil selon la revendication 2,
**caractérisé en ce que**
la partie cylindrique a un axe médian horizontal.

5. Appareil selon l'une quelconque des revendications précédentes,
**caractérisé en ce que**
l'appareil est un tamis sous pression, dans le boîtier (1') duquel est incorporée au moins une toile (17) notamment cylindrique, maintenue exempte d'obstructions par le rotor, et **en ce qu'**une sortie de rebut (18) est prévue pour évacuer les proportions rejetées sur la toile (17) de la suspension de fibres acheminée.

6. Appareil selon l'une quelconque des revendications précédentes,
**caractérisé en ce que**
l'appareil présente un tube de dégazage central (8) avec lequel des gaz (7), notamment de l'air, qui s'accumulent centralement du fait des forces centrifuges produites par l'écoulement en rotation, peuvent être évacués hors de l'appareil.

7. Appareil selon la revendication 6,
**caractérisé en ce que**
l'appareil est un dispositif de dégazage pour une suspension de fibres de papier.

8. Appareil selon la revendication 7,
**caractérisé en ce que**
le dispositif de dégazage présente un boîtier fixe (1) qui entoure un rotor (2) en forme de tambour, dans l'espace interne duquel la suspension de fibres (S) affluant peut être mise en rotation.

9. Appareil selon l'une quelconque des revendications 1 à 5,
**caractérisé en ce que**
l'appareil contient un tube d'évacuation de matières légères central, avec lequel des matières légères, qui s'accumulent centralement du fait des forces centrifuges produites par l'écoulement en rotation, peuvent être évacuées hors de l'appareil.

10. Appareil selon l'une quelconque des revendications précédentes,
**caractérisé en ce que**
l'élément conducteur (3, 3') est configuré sous forme annulaire et est disposé concentriquement au rotor (2).

11. Appareil selon l'une quelconque des revendications précédentes,
**caractérisé en ce que**
les aubes directrices (6') sont courbes.

12. Appareil selon l'une quelconque des revendications 1 à 10,
**caractérisé en ce que**
les aubes directrices (6) ont des surfaces directrices essentiellement planes.

13. Appareil selon l'une quelconque des revendications précédentes,
**caractérisé en ce que**
le nombre des aubes directrices (6, 6') est d'au moins trois, de préférence d'au moins six.

14. Appareil selon l'une quelconque des revendications précédentes,
**caractérisé en ce que**
la paroi supérieure (13) et la paroi inférieure (14) sont planes et parallèles.

15. Appareil selon l'une quelconque des revendications précédentes 1 à 13,
**caractérisé en ce que**
la paroi supérieure (13) ou la paroi inférieure a un contour interne courbe, qui fait que la distance à la paroi supérieure diminue radialement vers l'extérieur.

16. Appareil selon l'une quelconque des revendications précédentes,
**caractérisé en ce que**
des canaux (5) sont situés entre les aubes directrices (6, 6'), leur section transversale d'écoulement diminuant dans la direction d'écoulement.

17. Appareil selon l'une quelconque des revendications précédentes,
**caractérisé en ce que**
l'entrée (4) est raccordée tangentiellement au boîtier (1').

18. Appareil selon l'une quelconque des revendications précédentes,
**caractérisé en ce que**
l'entrée est connectée à un canal d'entrée en forme de spirale, qui se trouve radialement à l'extérieur de l'élément conducteur (3, 3').

19. Appareil selon l'une quelconque des revendications 1 à 16,
**caractérisé en ce que**
l'entrée (4) est raccordée centralement au boîtier (1).
